# EUROPÄISCHE PATENTSCHRIFT

(11) **EP 0 222 218 B1**
(45) Veröffentlichungstag und Bekanntmachung des Hinweises auf die Patenterteilung: **12.12.1990**
(21) Anmeldenummer: 86114640.5
(22) Anmeldetag: 22.10.1986
(51) Int. Cl.: B21D 51/38

(54) **Blechdose**
Can
Boîte en tôle

(30) Priorität: 04.11.1985 CH 4728/85
(43) Veröffentlichungstag der Anmeldung: 20.05.1987
(73) Patentinhaber: Fael S.A., CH-2072 Saint-Blaise (CH)
(72) Erfinder: Schreiber, Peter, CH-2563 Ipsach (CH); Padovan, Gianni, CH-2056 Dombresson (CH)
(74) Vertreter: Scheidegger, Werner & Co.

(56) Entgegenhaltungen:
- DE-A- 1 452 816
- DE-C- 99 999
- GB-A- 2 618
- US-A- 1 568 438
- US-A- 2 348 750
- US-A- 3 021 805

## Beschreibung

Die vorliegende Erfindung betrifft eine Blech dose mit einer geschweissten seitlichen Quetsch-oder Ueberlappnaht, welche mit einem umlaufenden, zwischen zwei im wesentlichen parallel zueinander verlaufenden vorgeritzten Sollbruchlinien gebildeten Aufreissstreifen versehen ist; siehe z.B. US-A-1 568 438.

Ein Problem bei Blechdosen dieser Art liegt im Anbringen eines Aufreissstreifens, der trotz der seitlichen Schweissnaht mittels eines Schlüssels leicht und sicher zu öffnen ist.

Bei den heute bekannten Ausführungsformen, bei denen die den Anfang des Aufreissstreifens bildende Zunge die gleiche Breite aufweist wie der zwischen den Ritzlinien verlaufende eigentliche Aufreissstreifen, zeigt sich nämlich immer wieder, dass nach Ueberwindung de Schweissnaht (durch deren mechanische Zerstörung) die Gefahr besteht, dass die tatsächliche Risslinie nicht entlang der Sollbruchlinien verläuft, sondern wenigstens eine der beiden Risslinien von der vorgeritzten Sollbruchlinie wegläuft. Solche ungewollten Risslinien laufen immer in einer Dreieckform nach innen, entweder zur zweiten Sollbruchlinie oder zur zweiten ungewollten Risslinie. Damit ist natürlich der Ausfreissstreifen bereits vorzeitig zerstört und ein weiteres Oeffnen der Blechdose ohne Zusatzwerkzeug nicht mehr möglich.

Aufgabe der vorliegenden Erfindung ist es nun, eine Blechdose mit Aufreissstreifen zu schaffen, welcher dieses Problem bei gleichbleibender Qualität der seitlichen Schweissnaht auf einfache Weise befriedigend löst.

Diese Lösung besteht bei einer Blechdose der genannten Art erfindungsgemäss darin, dass die Zunge wenigstens in Nähe der Schweissnaht breiter ausgebildet ist als der anschliessende Aufreissstreifen und dass die beiden vorgeritzten Sollbruchlinien bis in die Zunge hinein verlängert sind.

Dank dieser Ausgestaltung der Blechdose ist ausserhalb des Bereiches der Zunge bei deren Bildung mittels einer seitlichen Quetsch- oder Ueberlappnaht eine gute Schweissung bei hoher Homogenität des Schweissgutes erreichbar. Im Bereich der Zunge bzw. des Aufreissstreifens entsteht eine Kaltschweissung, da durch die vergrösserte Kontaktfläche an dieser Stelle der Uebergangswiderstand vergrössert wird. Das Entstehen dieser Kaltschweissung ermöglicht das problemlose Oeffnen der Dosen.

Die sichere Ausführung der Schweissung im Bereich der Zunge kann mit einem passenden Schweissstrom-Programm (erhöhter Strom während begrenzter Zeit, d.h. im Zungenbereich) garantiert werden.

Dank der bereits in der verbreiterten Zunge vorhandenen Sollbruchlinien, welche praktisch geradlinig durch die Schweissnaht verlaufen, laufen die tatsächlichen Risslinien zwar zuerst auch nach innen, enden jedoch schliesslich auf den vorgeritzten Sollbruchlinien.

Die Erfindung wird nachstehend anhand eines in der Zeichnung dargestellten Ausführungsbeispiels noch etwas näher erläutert. Es zeigt:
Fig. 1 eine Draufsicht auf einen zur Herstellung einer erfindungsgemässen Dose ausgebildeten Blechzuschnitt;
Fig. 2 eine mit dem Blechzuschnitt nach Fig. 1 hergestellte Bleckzarge;
Fig. 3 einen Schnitt entlang der Linie A-A von Fig. 2;
Fig. 4 einen Schnitt entlang der Linie B-B von Fig. 2, und
Fig. 5 einen vergrösserten Ausschnitt aus Fig. 2.

Figur 1 der Zeichnung zeigt einen zur Herstellung einer erfindungsgemäss en Dose ausgebildeten Blechzuschnitt 1, bei welchem zur Bildung eines späteren Aufreissstreifens 2 zwei über die ganze Breite des Zuschnitts verlaufende parallel Sollbruchlinien 3, 4 vorgeritzt sind. Solche Ritzen haben vorzugsweise einen V-förmigen Querschnitt und deren grösste Tiefe liegt etwa in Mitte der Blechdicke (von der Blechdicke abhängig). Der zwischen den Sollbruchlinien 3, 4 gebildete Aufreissstreifen 2 hat zum Zweck des Aufreissens eine Zunge 5, welche breiter ausgebildet ist als der anschliessende, eigentliche Aufreissstreifen 2. Die beiden vorgeritzten Sollbruchlinien 3, 4 sind bis in die Zunge 5 hinein verlängert.

Eine mittels des Zuschnitts 1 durch Schweissen gebildete Blechzarge 6 (Figur 2) dient zur Fertigung einer Dose (durch Anbringen, eines Bodens und, nach dem Füllen, eines Deckels). Die Dose wird mittels eines Schlüssels (nicht dargestellt), welcher an der Zunge 5 angesetzt wird, durch Aufreissen des vorgeritzten Aufreissstreifens 2 in an sich bekannter Weise geöffnet.

Figur 2 der Zeichnung zeigt eine aus dem Blechzuschnitt 1 durch Schweissen einer seitlichen Quetsch- oder Ueberlappnaht 7 gebildete Dosenzarge 6. Hinter der durchgehenden Schweissnaht 7 steht frei die Zunge 5 ab (sie liegt mehr oder weniger dicht an der darunterliegenden Zargenwand 1 an).

Die Figuren 3 und 4 zeigen Schnitte durch die Zargenwand im Bereich der Schweissnaht 7, wobei Figur 3 die sehr homogene Schweissung im normalen Ueberlappungssektor darstellt, während Figur 4 die Naht 7 im Sektor der Zunge 5 zeigt. In diesem Sektor ergibt sich eine Kaltschweissung, da sich durch die grössere Fläche wegen der Zunge 5 der Uebergangswiderstand vergrössert. Dank dieser Kaltschweissung lässt sich später die Dose problemlos öffnen.

Die sichere Ausführung der Kaltschweissung wird mit einem geeigneten Schweissstrom-Programm garantiert, dank welchem im Sektor der Zunge 5 der Schweissstrom erhöht werden kann.

Figur 5 zeigt einen Ausschnitt aus der Zarge 6 nach Figur 2 in vergrössertem Massstab. Daraus geht hervor, wie bei einem Anheben der Zunge 5 zwecks Oeffnens der Dose die Schweissnaht 7 durchbrochen bzw. durchgerissen wird. Die entsprechenden möglichen Risslinien (gestrichelt dargestellt), vom äusseren Rand der Zunge 5 ausgehend, verlaufen durch die Schweissnaht 7 nach innen und enden sicher in den vorgeritzten Sollbruchlinien 3 bzw. 4.

Die erfindungsgemäss ausgebildeten Dosen mit Kaltschweissstelle als Oeffnungslücke, können im Bereich der technischen Verpackungen, ggf. auch im Nahrungsmittelbereich verwendet werden.

## Patentansprüche

Blechdose mit einer geschweissten seitlichen Quetsch- oder Ueberlappnaht (7), welche mit einem umlaufenden, zwischen zwei im wesentlichen parallel zueinander verlaufenden vorgeritzten Sollbruchlinien (3, 4) gebildeten Aufreissstreifen (2) versehen ist, dessen Anfang als hinter der Schweissnaht freie Zunge (5) ausgebildet ist, dadurch gekennzeichnet, dass die Zunge (5) wenigstens in Nähe der Schweissnaht (7) breiter ausgebildet ist als der anschliessende Aufreissstreifen (2) und dass die beiden vorgeritzten Sollbruchlinien (3, 4) bis in die Zunge (5) hinein verlängert sind.

## Revendications

Boîte en tôle présentant une ligne de soudure par écrasement ou à recouvrement latérale (7) et une bande de déchirage (2) entourant la boîte formée entre deux lignes de déchirage (3, 4) prégravées sensiblement parallèles, la bande débutante derrière la ligne de soudure sous forme d'une languette (5) libre, caractérisé en ce que la languette (5) présente au moins à proximité de la ligne de soudure (7) une largeur plus grande que la bande de déchirage (2) suivante et en ce que les deux lignes de déchirage prégravées (3, 4) sont prolongées jusque dans la languette (5).

## Claims

Sheet metal can having a lateral calender or lap welding seam (7), said can presenting a tear strip (2) surrounding the can and formed between two spaced substantially parallel preformed rupturable lines (3, 4), the beginning of the strip behind said welding seam having the shape of a free tongue (5), characterized in that said tongue has a width, at least in the neighbourhood of the welding seam (7), which is larger than the following tear strip (2) and in that the two preformed rupturable lines (3, 4) are extended into said tongue (5).
